# EUROPÄISCHE PATENTSCHRIFT

(11) **EP 0 293 615 B1**
(45) Veröffentlichungstag und Bekanntmachung des Hinweises auf die Patenterteilung: **18.03.1992**
(21) Anmeldenummer: 88107053.6
(22) Anmeldetag: 03.05.1988
(51) Int. Cl.: B65B 43/46

(54) **Vorrichtung zum Füllen und Verschliessen von Papier-Seitenfaltensäcken**
Device for filling and closing paper bags with gussets folds
Dispositif pour remplir et fermer des sacs à soufflets en papier

(30) Priorität: 11.05.1987 DE 3715702
(43) Veröffentlichungstag der Anmeldung: 07.12.1988
(73) Patentinhaber: Icoma Packtechnik GmbH, D-77855 Achern (DE)
(72) Erfinder: Kuckhermann, Gustav, D-7590 Achern 12 (DE); Tolle, Klaus, D-7591 Sasbach (DE); Turnwald, Eduard, D-7552 Durmersheim (DE); Zink, Peter, D-7594 Kappelrodeck (DE); Schäfer, Rainer, D-7601 Willstätt (DE); Hadapp, Josef, D-7594 Kappelrodeck-Waldulm (DE)
(74) Vertreter: Thielking, Bodo, Dipl.-Ing.

(56) Entgegenhaltungen:
- CH-A- 353 670
- DE-C- 483 688
- DE-U- 8 518 240

## Beschreibung

Die Erfindung betrifft eine Vorrichtung zum Füllen und Verschließen von Säcken oder Beuteln nach dem Oberbegriff des Anspruchs 1.

Bei bekannten Vorrichtungen dieser Art (DE-C-483 688) ist es nachteilig, daß zahlreiche Operationen jeweils in einer einzigen Station durchgeführt werden müssen, so zum Beispiel das Öffnen, Füllen und Verschließen. Derartige Füllstationen weisen deshalb den Nachteil auf, daß ihre Arbeitsgeschwindigkeit vergleichsweise gering ist.

Es ist ferner bei sogenannten Roto-Packern bekannt, die unterschiedlichen Operationen auf mehrere Bearbeitungsstationen aufzuteilen, mit der Folge, daß eine höhere Leistung solcher Maschinen erzielt werden kann.

Nachteilig bei den erwähnten Roto-Packern ist vor allen Dingen die Tatsache, daß eine Formatumstellung auf derartigen Maschinen sehr zeitraubend und aufwendig ist.

Ausgehend von diesem Stand der Technik liegt der Erfindung die Aufgabe zugrunde, eine Vorrichtung der als bekannt vorausgesetzten Art so auszubilden, daß ihre Fülleistung steigt, wobei außerdem die Umstellung von einem Sackformat auf ein anderes kurzfristig mit geringem Umfang möglich sein soll.

Die Lösung dieser Aufgabe erfolgt mit den Merkmalen des Kennzeichnungsteils von Anspruch 1.

Das Vorsehen von Außengreifern, welche den Sack in dessen Seitenfalten ergreifen, erlaubt einen Transport des geöffneten und befüllten oder teilweise befüllten Sacks in die nächste Bearbeitungsstation, ohne daß vorher der Sack verschlossen werden muß. Auf diese Weise läßt sich beispielsweise auch der Füllvorgang so aufteilen, daß in einer ersten Füllstation die Hauptmenge des Dosierguts eingefüllt und gegebenenfalls vorverdichtet wird, während in einer zweiten Füllstation eine genaue Nachdosierung der Restmenge erfolgen kann. Das Vorsehen von Außengreifern, die bei der Erfindung mit einem taktweise hin- und hergehenden Schlitten bewegt werden, erlaubt also eine Verteilung der sonst an einer Bearbeitungsstation anfallenden Operationen auf mehrere hintereinander angeordnete Einzelstationen.

Gegenüber den bekannten Transportsystemen, beispielsweise in der Nähe der Öffnung angreifende Transportbänder besitzen die erfindungsgemäßen Außengreifer, welche die Außenfalten des Sacks klemmend ergreifen, den Vorzug, daß sie eine wesentlich bessere Ausnutzung des Füllvolumens des Sacks ermöglichen. Außerdem erlauben derartige Außengreifer eine sichere Fixierung und einen sicheren Transport in der jeweils gewünschten definierten Lage. Dies gilt auch dann, wenn in den drei nacheinander folgenden Bearbeitungsstationen, also in der Voröffnungsstation, in der Füllstation und in der Schließstation jeweils vier Außengreifer vorgesehen sind, welche den Sack nacheinander übernehmen. Bei der errfindungsgemäßen Konstruktion sind verschiedene Saugelemente oder Saugleisten vorgesehen. Solche Saugelemente oder Saugleisten dienen in der Voröffnungsstation zum Voröffnen des Sacks und sorgen dafür, daß die Außenfalten des vorgeöffneten Sacks von Außengreifern klemmend ergriffen werden können. In den übrigen Stationen dienen evtl. vorgesehene Saugleisten zur Unterstützung der Haltewirkung.

Die Antriebsorgane für ein Auseinanderfahren bzw. Zusammenfahren der Außengreifer und/oder der Saugleisten sind vorzugsweise in einem von der Waagerechten abweichenden spitzen Winkel angeordnet, der üblicherweise 45° beträgt. Diese spitzwinklige Anordnung erlaubt es, die Anlage sehr schnell an unterschiedliche Sackformate anzupassen. Die Außengreifer und/oder Saugleisten werden wegen der Schräganordnung des Antriebs bei einer Verringerung des Sackformats nicht nur weiter zum Zentrum gefahren, sondern gleichzeitig weiter nach unten, wie dies bei einer Formatveränderung nötig ist.

Hierdurch wird es möglich, die Veränderung der Sackformate allein dadurch vorzunehmen, daß unterschiedliche Verstellwege bei den Antriebsorganen vorgesehen sind. Hierzu kann man beispielsweise den unterschiedlichen Sackformaten entsprechende unterschiedliche mechanische Anschläge vorsehen oder die Verstellwege mit speziellen Antrieben einstellen. Es wäre weiterhin möglich, ggfs. vorgesehene mechanische Anschläge mit Servo-Motoren jeweils nach Anforderung in die gewünschte Position zu verfahren. Dies würde eine automatische Umstellung der Sackformate zulassen.

Bei einer bevorzugten Ausführungsform der Erfindung sitzen die Anschläge auf einer um eine Achse verschwenkbaren Scheibe. Eine solche Anordnung erweist sich als besonders robust und zuverlässig. Wenn dabei die Anschläge beispielsweise durch einstellbare Schrauben gebildet sind, kann bei Bedarf noch eine Feinjustierung an den Anschlägen vorgenommen werden.

Gemäß einem weiteren Merkmal sind in der Verschließstation, in der die Seitenfalten eingeschlagen und die Längswände zusammengefahren werden, der Antrieb der ortsfesten vier Außengreifer mit dem Antrieb für die die Seitenfalten einlegenden Einfaltorgane gekoppelt. Eine derartige Kopplung mittels eines Koppelgestänges stellt sicher, daß bei einer Formatumstellung automatisch auch der Verstellweg der Einfaltorgane mit verstellt wird.

Ferner erweist es sich als zweckmäßig, daß einer Verschließstation eine Verschweißstation nachgeschaltet ist, in der bei Vorsehen einer verschweißbaren Kunststofflage des Papiersacks die Kunststofflage im Bereich der Falzlinie verschweißt wird.

Dabei ist es besonders vorteilhaft, daß an der Schweißstation Schweißbacken zum Verschweißen des Sacks in den seitlichen oberen Eckbereichen vorgesehen sind. Das Verschweißen der Schweißbacken im oberen Eckenbereich ist völlig vorbildfrei. Es führt dazu, daß ein derart verschlossener Seitenfaltensack nach dem endgültigen Verschließen eine der Idealform des Quaders stark angenäherte Form annimmt.

Weiterhin wird erfindungsgemäß noch vorgeschlagen, daß einer ersten Falzstation, in der eine erste Umfalzung erfolgt, eine zweite Falzstation für eine zweite Umfalzung nachgeschaltet ist.

Weitere Merkmale der Erfindung ergeben sich aus den weiteren Unteransprüchen und aus der nachfolgenden Beschreibung in Verbindung mit der Zeichnung.

Nachstehend wird ein bevorzugtes Ausführungsbeispiel der Erfindung anhand der Zeichnung im einzelnen erläutert. Es zeigen:
- Figur 1 -: eine schematische Draufsicht auf die Vorrichtung mit verschiedenen hintereinander angeordneten Bearbeitungsstationen,
- Figur 2 -: eine schematische Seitenansicht der Voröffnungsstation bei geschlossenem zugeführten Sack,
- Figur 3 -: eine Draufsicht auf die Voröffnungsstation gemäß Figur 2,
- Figur 4 -: eine Seitenansicht analog Figur 2 in vorgeöffneter Position des Sacks,
- Figur 5 -: eine Draufsicht auf die Voröffnungsstation gemäß Figur 4,
- Figur 6 -: eine schematische Seitenansicht der Füllstation in einem Teilbereich,
- Figur 7 -: eine Draufsicht auf die Füllstation bei entferntem Fülltrichter,
- Figur 8 -: eine Seitenansicht der Verschließstation in Längsrichtung der Maschine gesehen,
- Figur 9 -: eine Draufsicht auf die Verschließstation,
- Figur 10 -: eine Seitenansicht auf die Seitenfaltorgane in der Verschließstation, quer zur Längsrichtung der Maschine gesehen,
- Figur 11 -: eine Draufsicht auf zwei Außengreifer der Verschließstation,
- Figur 12 -: eine Seitenansicht der Verschließstation in einer teilweise zusammengeschobenen Position,
- Figur 13 -: eine Draufsicht analog Figur 9 in teilweise zusammengefalteter Position des Seitenfaltensacks,
- Figur 14 -: die Anordnung gemäß Figur 10 mit eingefahrenen Seitenfaltorganen,
- Figur 15 -: eine Darstellung gemäß Figur 11 mit eingefalteten Seitenfaltorgan,
- Figur 16 -: eine perspektivische Darstellung eines Seitenfaltensacks mit abgeschweißten Eckbereichen,
- Figur 17 -: eine perspektivische Darstellung des gefüllten und verschlossenen Sacks,
- Figur 18 -: eine Doppelfalzeinrichtung in einer ersten Position in einer ersten Seitenansicht,
- Figur 19 -: die Doppelfalzstation gemäß Figur 18 in einer zur ersten Ansicht senkrechten Seitenansicht,
- Figur 20 -: die Doppelfalzeinrichtung in einer weiteren Arbeitsphase,
- Figur 21 -: die Doppelfalzeinrichtung in der letzten Arbeitssphase.

Ein Maschinenrahmen 35 trägt mehrere auf beiden Seiten angeordnete und über seine Länge verteilte Führungsrohre 36, auf denen die Führungen eines Schlittens längsverschieblich gelagert sind, der mit 1 bezeichnet ist. Die in Figur 1 dargestellte Vorrichtung besitzt verschiedene Stationen, nämlich eine Voröffnungsstation 6, die sich anschließende Füllstation und danach die Verschließstation 7, die auch als Nachfüllstation- und Verschließstation ausgebildet sein kann. Danach folgt eine Verschweißstation 8, eine erste Falzstation 9, ferner eine Reservestation 11, die zum Einlegen von Handgriffen vorgesehen ist und schließlich eine zweite Falzstation 10.

Der Aufbau dieser verschiedenen Stationen ist besser aus den einzelnen Darstellungen ersichtlich:
In der Voröffnungsstation werden die in einem Paket ankommenden einzelnen Säcke von Saugern aus dem Paket abgenommen und zwischen Saugleisten 15 gefahren. Die Saugleisten 15 werden über die Antriebszylinder 18 und 19 auseinandergefahren, und zwar bis zum Anliegen an einen der mehrfach auf den beiden zylindrischen Scheiben angeordneten Anschlägen 24 und 25. Diese Anschläge 24 und 25 sind als Schrauben ausgebildet und können wegen ihres Schraubencharakters durch Ein- oder Ausdrehen feinjustiert werden. Entsprechend dem jeweils gewünschten Sackformat wird der gewünschte Anschlag 24 oder 25 in Position gebracht.

Mit Hilfe der Saugleisten 13 und 15 wird der Sack 3 teilweise geöffnet, und zwar so weit, daß die Außengreifer 13 die äußeren Falten gegen entsprechende Gegenhalter drücken können. Die Außengreifer sind als verschwenkbare Greifer ausgebildet, die mit entsprechendem Antrieb, der nicht näher dargestellt ist, arbeiten.

Der vorgeöffnete Sack 3 wird mittels des Schlittens 1 in die Füllstation 4 unter den ortsfesten Fülltrichter 37 bewegt. Den vorgeöffneten Sack ergreifen dann die mit den beiden gegeneinander und auseinander verfahrbaren Saugbalken verbundenen ortsfesten, ebenfalls schwenkbaren Greifer 2. Der Sack liegt während des Füllvorgangs auf dem Sackstuhl 38 auf. Während des Füllvorgangs kann der Schlitten 1 zurückfahren um in der Voröffnungsstation einen neuen Sack aufzunehmen. Beim Zurückfahren gelangen die am Schlitten 1 befestigten Greifer 12 aus der Verschießstation bewegten Greifer 12 in die in Figuren 6 und 7 dargestellte Übernahmeposition, in der sie den befüllten Sack 3 klemmend ergreifen. Es werden die ortsfesten Greifer 2 gelöst und mit dem nächsten Arbeitshub befördert der Schlitten mittels der Greifer 12 den befüllten Sack 3 aus der Füllstation in die Verschließstation 7.

In der Verschließstation sind sowohl ortsfest angeordnete Außengreifer 14 vorgesehen als auch ortsfest angeordnete Einfaltorgane oder Einschlagorgane 26 und 27.

Beim Bewegen der Antriebszylinder 20 und 21 werden die Einfaltorgane 26 und 27 mittels eines Koppelgestänges 38 mitgenommen. Beim Zusammenfahren zum Schließen des Sacks (vergl. Figuren 12 - 15) legen die Einfaltorgane 26 und 27 die Seitenfalten ein. Sobald die in Figuren 12 bis 15 dargestellte Einfaltposition mittels der Außengreifer 14 und der Einfaltorgane 26 bzw. 27 erreicht ist, klemmen zwei Klemmleisten 39 und 40 den nahezu vollständig gefalteten Sack fest. Die Klemmleisten 39 und 40 sind am Schlitten 1 befestigt und transportieren den festgeklemmten Sack mit dem nächsten Hub weiter in die Verschweißstation. In der Verschweißstation, in der ersten Falzstation und in der zweiten Falzstation sind ebenso wie in der Reservestation jeweils den Weitertransport des bearbeiteten Sacks vornehmende Klemmleisten vorgesehen, deren Antrieb nicht näher dargestellt ist.

In der Verschweißstation 8 erfolgt eine Verschweißung des Sacks entlang einer oberen Falzlinie. Dabei ist es möglich, daß durch entsprechende Ausbildung der Schweißbacken auch eine Verschweißung der Eckbereiche 29 und 30 erfolgt.

In der nachfolgenden Falzstation erfolgt die erste Umfalzung, die in üblicher Weise gemacht wird und nicht näher zu beschreiben ist. In der zweiten Falzstation wird die Doppelfalzung durchgeführt.

In der zweiten Falzstation wird die Doppelfalzung durchgeführt. Dies erfolgt mit Hilfe eines quer zur Längsbewegung des Sacks beweglichen Falzmessers 31, das den Sack oberhalb der Klemmleisten zwischen die Falzbacken 32 und 33 einer mit 34 bezeichneten Falzzange bewegt.

Danach wird der so ergriffene Sackbereich durch Verschwenkung der gesamten Falzzange (vergl. Figur 34) mittels des in Figuren 21 und 22 dargestellten Druckstücks 40, das an der Falzbacke 32 sitzt, auf den darunter liegenden Sackbereich gedrückt. Durch den vorher an den entsprechenden Stellen aufgetragenen Kleber erfolgt eine feste Verklebung des doppelt gefalzten Sacks 3 in der in Figur 21 gezeigten Position.

In der vorstehenden Beschreibung ist der Ausdruck "ortsfest" in dem Sinne verwendet worden, daß er bedeutet, die so bezeichneten Teile bewegen sich nicht mit dem Schlitten 1. Die mit "ortsfest" bezeichneten Teile sind jedoch nicht stationär, sondern können durchaus verfahren werden.

## Patentansprüche

1. Vorrichtung zum Füllen und Verschließen von Seitenfaltensäcken (3), mit einer Füllstation, in der eine abgewogene Füllgutmenge aus einem Vorratsbehälter in den über ortsfeste Klemmorgane (13) in Öffnungsstellung gehaltenen Sack (3) einfüllbar ist, ferner mit einem Schlitten (1), der über einen dem Abstand der Bearbeitungsstationen entsprechenden geradlinigen Hub beweglich ist,
dadurch gekennzeichnet,
daß an dem Schlitten (1) Außengreifer zum Ergreifen des Sacks (3) in dessen äußeren Seitenfalten (12) angeordnet sind, welche den befüllten oder teilweise befüllten Sack (3) in der Füllstation (4) klemmend ergreifen und mittels des Schlittens (1) in die nachfolgende Bearbeitungsstation (7) transportieren.

2. Vorrichtung nach Anspruch 1,
dadurch gekennzeichnet,
daß auf dem Schlitten (1) im Abstand der aufeinander folgenden Bearbeitungsstationen jeweils vier Außengreifer (12; 13; 14) mindestens zweifach vorgesehen sind.

3. Vorrichtung nach Anspruch 1 oder 2,
dadurch gekennzeichnet,
daß in einer ersten Station (6), der die leeren Säcke (3) zugeführt werden, Saugelemente zum Voröffnen des zunächst geschlossenen Sacks (3) vorgesehen sind.

4. Vorrichtung nach Anspruch 3,
dadurch gekennzeichnet,
daß die Saugvorrichtungen parallel zur Transportrichtung angeordnete Saugleisten (15) sind.

5. Vorrichtung nach einem oder mehreren der Ansprüche 1 bis 3,
dadurch gekennzeichnet,
daß auch die in der Füllstation (4) vorgesehenen ortsfesten Klemmorgane vier Außengreifer (2) sind.

6. Vorrichtung nach einem oder mehreren der Ansprüche 1 bis 5,
dadurch gekennzeichnet,
daß auf dem Schlitten (1) im Abstand der aufeinander folgenden Bearbeitungsstationen außer den vier Außengreifern (12; 13; 14) jeweils Saugleisten (15; 16) vorgesehen sind.

7. Vorrichtung nach einem oder mehreren der Ansprüche 1 bis 6,
dadurch gekennzeichnet,
daß die Antriebsorgane (18; 19; 20; 21; 22; 23,) für ein Auseinanderfahren bzw. Zusammenfahren der Außengreifer (12; 13; 14) und/oder der Saugleisten (15; 16; 17) in einem von der Waagerechten abweichenden spitzen Winkel angeordnet sind.

8. Vorrichtung nach einem oder mehreren der Ansprüche 1 bis 7,
dadurch gekennzeichnet,
daß zur Verstellung der Bearbeitungsstationen (6; 4; 7) auf unterschiedliche Sackformate den unterschiedlichen Sackformaten entsprechende Anschläge (24; 25) zur Begrenzung der Verstellwege der Antriebsorgane (18; 19; 20; 21; 22; 23) vorgesehen sind.

9. Vorrichtung nach Anspruch 8,
dadurch gekennzeichnet,
daß die Anschläge (24; 25) auf einer um eine Achse verschwenkbaren Scheibe (26) sitzen.

10. Vorrichtung nach einem oder mehreren der Ansprüche 1 bis 9,
dadurch gekennzeichnet,
daß in der Verschließstation (7), in der die Seitenfalten eingeschlagen und die Längswände zusammengefahren werden, der Antrieb der ortsfesten vier Außengreifer (14) mit dem Antrieb für die die Seitenfalten einlegenden Einfaltorgane (26; 27) gekoppelt ist.

11. Vorrichtung nach Anspruch 10,
dadurch gekennzeichnet,
daß die Einfaltorgane (26; 27) über ein Koppelgestänge mit dem Antrieb für die Klemmorgane derart verbunden sind, daß mit einer Formatverstellung an den Antriebsorganen gleichzeitig eine entsprechende Anpassung des Verstellwegs der Einfaltorgane (26; 27) verbunden ist.

12. Vorrichtung nach einem oder mehreren der Ansprüche 1 bis 11,
dadurch gekennzeichnet,
daß einer Verschließstation eine Verschweißstation (8) nachgeschaltet ist, in der bei Vorsehen einer verschweißbaren Kunststofflage des Papiersacks die Kunststofflage im Bereich der Falzlinie verschweißt wird.

13. Vorrichtung nach Anspruch 12,
dadurch gekennzeichnet,
daß an der Verschweißstation (8) Schweißbacken zum Verschweißen des Sacks (3) in den seitlichen oberen Eckbereichen (29; 30) vorgesehen sind.

14. Vorrichtung nach einem oder mehreren der Ansprüche 1 bis 13,
dadurch gekennzeichnet,
daß einer ersten Falzstation (9), in der eine erste Umfalzung erfolgt, eine zweite Falzstation (10) für eine zweite Umfalzung nachgeschaltet ist.

15. Vorrichtung nach Anspruch 14,
dadurch gekennzeichnet,
daß die zweite Falzstation (10) ein quer zum Sack verfahrbares Falzmesser (31) aufweist, das zum Einschieben des vorgefalzten Sacks zwischen die gegeneinander verschwenkbaren Falzbacken (32; 33) einer Falzzange (34) ausgebildet ist, wobei die gesamte Falzzange (34) verschwenkbar zum Andrücken des erfaßten Sackbereichs an den darunterliegenden benachbarten Sackbereich ausgebildet ist.

## Claims

1. Device for filling and closing side folded sacks (3) with a filling station in which a weighed amount of filling material is filled from a supply container into the sack (3) which is held in the opened position by locally fixed clamping members (12), furthermore with a slide carriage (1) which is movable over a straight stroke corresponding to the spacing of the processing stations,
characterised in that on the slide carriage (1) there are outside grippers (12) for gripping the sack (3) in the outer side folds wherein these grippers clampingly grip the filled or partially filled sack (39) in the filling station (4) and transport same by means of the slide carriage (1) into the following processing station (7).

2. Device according to claim 1
characterised in that four outside grippers (12;13;14) are each mounted at least double on the slide carriage 1 spaced out according to the successive processing stations.

3. Device according to claim 1 or 2
characterised in that suction elements for initially opening the at first closed sack (3) are provided in a first station (6) to which the empty sacks (3) are supplied.

4. Device according to claim 3
characterised in that the suction devices are suction strips (15) mounted parallel to the transport direction.

5. Device according to one or more of claims 1 to 3
characterised in that the locally fixed clamping members provided in the filling station (4) are four outside grippers (2).

6. Device according to one or more of claims 1 to 5
characterised in that in addition to the four outside grippers (12;13;14) suction devices (15;16) are provided on the slide carriage (1) spaced out according to the following processing stations.

7. Device according to one or more of claims 1 to 6
characterised in that the drive members (18;19;20;21;22;23) for spreading apart and bringing together the outside grippers (12;13;14) and/or the suction strips (15;16;17) are mounted at an acute angle deviating from the horizontal.

8. Device according to one or more of claims 1 to 7
characterised in that to adjust the processing stations (6;4;7) to different sack formats, stops (24;25) are provided corresponding to the different sack formats to restrict the displacement paths of the drive members (18;19;20;21;22;23)

9. Device according to claim 8
characterised in that the stops (24;25) are seated on a disc (26) which can swivel about an axis.

10. Device according to one or more of claims 1 to 9
characterised in that in the closing station (7) in which the side folds are turned in and the longitudinal walls are brought together, the drive of the locally fixed four outside grippers (14) is coupled to the drive for the folding-in members (26;27) which turn in the side folds.

11. Device according to claim 10
characterised in that the folding-in members (26;27) are connected by a coupling rod to the drive for the clamping members so that any corresponding adjustment of the displacement path of the folding-in members (26;27) is linked simultaneously to a format adjustment at the drive members.

12. Device according to one or more of claims 1 to 11
characterised in that a closing station is followed by a welding station (8) in which where the paper sack is provided with a weldable plastics layer, the plastics layer is welded in the area of the fold line.

13. Device according to claim 12
characterised in that welding jaws for welding the sack (3) in the side upper corner areas (29;30) are provided at the welding station (8).

14. Device according to one or more of claims 1 to 13
characterised in that a first folding station (9) where a first folding-over is carried out is followed by a second folding station (10) for a second folding-over.

15. Device according to claim 14
characterised in that the second folding station (10) has a folding blade (31) movable across the sack and designed for sliding the pre-folded sack between the mutually swivelling folding jaws (32;33) of a pincer (34) wherein the entire pincer (34) is designed to swivel to press the seized sack area onto the adjoining sack area underneath.

## Revendications

1. Dispositif pour remplir et fermer des sacs à soufflets (3), comprenant une station de remplissage, dans laquelle une dose de produit est ensachée à partir d'un réservoir, le sac (3) à remplir étant maintenu, à l'état ouvert, au-dessus de griffes (13), ainsi qu'un chariot (1) mobile, en ligne droite, sur un parcours correspondant à l'intervalle des stations de travail,
caractérisé par le fait
que des griffes externes (12) sont disposées sur le chariot (1), pour saisir le sac (3), dans la station de remplissage, en pinçant ses soufflets latéraux, extérieurs, et le conduire, rempli entièrement ou partiellement, dans la station de travail (7) suivante, à l'aide du chariot.

2. Dispositif selon la revendication 1,
caractérisé par le fait
que quatre griffes externes (12; 13; 14) sont prévues au moins deux fois à intervalle des stations de travail successives.

3. Dispositif selon la revendication 1 ou 2,
caractérisé par le fait
que, dans une première station (6), à laquelle les sacs (3) vides sont conduits, des éléments aspirants sont prévus pour ouvrir préalablement le sac (3) encore fermé.

4. Dispositif selon la revendication 3,
caractérisé par le fait que
les dispositifs aspirants sont des barres aspirantes (15), disposées parallèlement au sens de transport.

5. Dispositif selon l'une ou plusieurs des revendications 1 à 3,
caractérisé par le fait
que les organes stationnaires, prévus dans la station de remplissage (4) pour saisir et maintenir les sacs, sont des griffes extérieures (2).

6. Dispositif selon l'une ou plusieurs des revendications 1 à 5,
caractérisé par le fait
que, le chariot (1) est équipé, en plus des quatre griffes extérieures (12; 13; 14), de barres aspirantes (15; 16), prévues à intervalle correspondant à celui des stations de travail successives.

7. Dispositif selon l'une ou plusieurs des revendications 1 à 6,
caractérisé par le fait
que les organes de commande (18; 19; 20; 21; 22; 23), assurant le rapprochement et l'écartement des griffes extérieures (12; 13; 14) et/ou des barres aspirantes (15; 16; 17) sont disposés en angle aigu, divergeant de l'horizontale.

8. Dispositif selon l'une ou plusieurs des revendications 1 à 7,
caractérisé par le fait
que, pour adapter les stations de travail (6; 4; 7) aux différents formats de sacs, des butées adéquates (24; 25), limitant les voies de réglage des organes de commande (16; 19; 20; 21; 22; 23) sont prévues.

9. Dispositif selon la revendication 8,
caractérisé par le fait
que les butées (24; 25) sont installées sur un disque (26) pivotant autour d'un axe.

10. Dispositif selon l'une ou plusieurs revendications 1 à 9,
caractérisé par le fait
que, dans la station de fermeture (7), dans laquelle les soufflets latéraux sont rentrés et les surfaces longitudinales rapprochées, l'entraînement des quatre griffes extérieures (14) stationnaires sont couplés avec l'entraînement des organes de pliage interne des soufflets latéraux (26; 27).

11. Dispositif selon la revendication 10,
caractérisé par le fait
que les organes de pliage interne (26; 27) sont reliés à la commande des griffes par une timonerie de couplage, de sorte qu'une adaptation de la voie de réglage des organes de pliage interne (26; 27) a lieu simultanément avec la modification du format, effectuée par l'intermédiaire de la commande.

12. Dispositif selon l'une ou plusieurs des revendications 1 à 11,
caractérisé par le fait
qu'en aval d'une station de fermeture, une station de soudage (8) est prévue, dans laquelle, en cas de sacs pourvus d'une couche de matière plastique soudable, cette dernière est soudée dans la zone de la ligne de pliage.

13. Dispositif selon la revendication 12,
caractérisé par le fait
que la station de soudage (8) est pourvue de mâchoires pour souder le sac (3) dans les angles latéraux, supérieurs (29; 30).

14. Dispositif selon l'une ou plusieurs des revendications 1 à 13,
caractérisé par le fait
qu'une première station de pliage (9), dans laquelle un premier pliage a lieu, est suivie d'une seconde (10), dans laquelle un deuxième pliage est exécuté.

15. Dispositif selon la revendication 14,
caractérisé par le fait
que la seconde station de pliage (10) présente un plioir (31), déplaçable transversalement par rapport au sac et insérant entre les mâchoires (32; 33), pivotables par rapport l'une à l'autre, d'une pince de pliage (34) le sac pourvu d'un premier pli, la pince de pliage (34) étant orientable en vue de presser la zone du sac saisie contre la zone voisine, située dessous.
